# EUROPÄISCHE PATENTSCHRIFT

(11) **EP 0 445 316 B1**
(45) Veröffentlichungstag und Bekanntmachung des Hinweises auf die Patenterteilung: **08.05.1996**
(21) Anmeldenummer: 90104202.8
(22) Anmeldetag: 05.03.1990
(51) Int. Cl.: D05B 19/00, D05B 69/20

(54) **Industrienähmaschine mit einer elektronischen Steuereinrichtung**
Industrial sewing machine with an electronic control device
Machine à coudre industrielle à dispositif de commande électronique

(43) Veröffentlichungstag der Anmeldung: 11.09.1991
(73) Patentinhaber: SCHIPS AG NÄHAUTOMATION, CH-9327 Tübach (CH)
(72) Erfinder: Müller, Ernst, CH-9327 Tübach (CH)
(74) Vertreter: Riebling, Peter, Dr.-Ing., Patentanwalt

(56) Entgegenhaltungen:
- EP-A- 0 148 281
- DE-A- 3 722 962
- FR-A- 2 231 048
- FR-A- 2 539 431
- US-A- 4 069 778

## Beschreibung

Die Erfindung betrifft eine Industrienähmaschine mit einer elektronischen Steuereinrichtung, die abhängig von der laufenden produzierten Nahtlänge eine von verschiedenen Funktionen auslöst und steuert, wobei jeweils ein Nahtlängenabschnitt definiert ist durch das Produkt aus Stichlänge und Stichzahl, wozu die Steuereinrichtung vorgegebene Stichlängen und Stichzahlen für die Funktionssteuerung verarbeitet.

Das Steuern der Funktionen der Nähmaschine abhängig von der jeweils produzierten Nahtlänge setzt voraus, daß zu jedem Zeitpunkt die jeweils fertiggestellte Nahtlänge bekannt ist. Dann können die notwendigen Funktionen ausgelöst werden, z.B. Schneiden, Einlegen eines Etiketts, Verändern der Differentiale für das Falten oder Strecken des Stoffs.

Zur Feststellung der jeweils produzierten Nahtlänge hat man bereits ein Reibrad eingesetzt, welches mit einem dazugehörigen Meßwertaufnehmer gegen den Stoff gedrückt wurde, um so durch die Transportbewegung des Stoffs das Reibrad anzutreiben und den Meßwertaufnehmer zur Ausgabe von Wegsignalen zu veranlassen. Problematisch ist hierbei die Plazierung der Meßeinrichtung, da diese aus Gründen der erwünschten Genauigkeit möglichst nahe am Drückerfuß plaziert werden sollte, dort aber die Sicht behindert. Außerdem ist diese Möglichkeit kostspielig.

Günstiger in vielerlei Hinsicht ist eine elektronische Steuerung. In der EP-A-0 148 281 wurde von der Anmelderin bereits eine elektronische Steuereinrichtung für Industrienähmaschinen vorgeschlagen, bei der über eine Tastatur die Stichzahlen eingegeben werden. Von einem internen Zähler werden dann die einzelnen Stiche gezählt und mit vorprogrammierten Werten verglichen. Bei Übereinstimmung wir die entsprechende Funktion ausgelöst.

In der genannten EP-A-0 148 281 ist als spezielles Merkmal ein über Steckverbindungen an die Steuereinrichtung anschließbarer, nicht-flüchtiger Schreib/ Lese-Speicher vorgesehen, in dem für einen bestimmten Konfektionsartikel die Programmschritte in einem Speicherteil abgespeichert sind, während zum Produzieren unterschiedlicher Konfektionsgrößen die dazugehörigen unterschiedlichen Stichzahlen in einem anderen Speicherbereich gespeichert sind, und zwar gruppenweise. In jeder Gruppe ist eine Anzahl von Speichern für jeweils eine bestimmte Anzahl von Stichzahlen vorgesehen, wobei sich die Stichzahlen innerhalb jeder Gruppe nach Maßgabe der jeweiligen Konfektionsgröße unterscheiden.

Die oben erläuterte bekannte elektronische Steuereinrichtung hat sich in der Praxis bewährt. Problematisch sind aber insbesondere noch die Korrekturen bzw. Änderungen der Programme. Bei einer neuen Serie beispielsweise kann es vorkommen, daß die früher eingegebenen Sollwerte korrigiert werden müssen, weil durch geänderte Arbeitsbedingungen die Erfassung der Istwerte ungenau geworden ist. Je nach Nähgut und Nähart kann eine erhebliche Anzahl von Werten zu einem Programm gehören, so daß die Korrekturen entsprechend aufwendig sind. Beim Einrichten einer neuen Serie muß der Einrichter möglicherweise sämtliche Stichzahlen korrigieren, was einen erheblichen Arbeitsaufwand mit sich bringt.

Der Erfindung liegt die Aufgabe zugrunde, eine Industrienähmaschine mit einer elektronischen Steuerung der eingangs genannten Art anzugeben, bei der die zur Funktionssteuerung notwendige Vorgabe von Nahtlängenabschnitten und deren Korrektur mit erheblich weniger Arbeitsaufwand vorgenommen werden kann.

Bei einer Industrienähmaschine der eingangs genannten Art wird diese Aufgabe durch die Kennzeichnungsmerkmale des Anspruchs 1 gelöst.

Bei der erfindungsgemäßen Industrienähmaschine kann z.B. eine einzige Stichlänge in Verbindung mit mehreren Längenangaben über die Eingabevorrichtung eingegeben werden. Die Eingabe der Längenangaben erfolgt zweckmäßigerweise in mm. Die Recheneinheit dividiert dann die einzelnen Längenangaben durch die Stichlänge (es können auch mehrere Stichlängen eingegeben werden), woraus sich die Stichzahl für jeden Nahtlängenabschnitt ergibt. Diese Stichzahl wird dann im Betrieb in an sich bekannter Weise mit dem jeweils sich ändernden Zählerstand eines Stichzahlzählers verglichen, um bei Übereinstimmung die gewünschte Funktion auszulösen.

Im Vergleich zu der bekannten elektronischen Steuereinrichtung ergibt sich also ein erheblich vereinfachter Aufwand für das Einrichten einer neuen Serie.

Die Vorteile der erfindungsgemäßen Maßnahme zeigen sich bereits bei der ursprünglichen Programmierung. Anstatt für jeden Nahtlängenabschnitt eine Stichzahl einzugeben, reicht es aus, die jeweilige SollLängenangabe und die dazugehörige Stichlänge anzugeben, so daß die Stichzahl von der Recheneinheit errechnet wird.

Noch gravierender sind die Vorteile bei späteren Korrekturen, wenn eine Serie eingerichtet werden soll. Der Einrichter braucht dann nur einen Korrekturwert (in mm) einzugeben, so daß aufgrund des eingegebenen Korrekturwerts die Stichzahl für jeden Nahtlängenabschnitt automatisch nachkorrigiert werden kann.

Es sind zwei Varianten bei Eingabe der Soll-Längenangaben und Stichlängen einerseits und bei der Eingabe von Korrekturwerten andererseits möglich: Nach der Eingabe von Stichlänge und Soll-Längenangaben kann in der elektronischen Steuerung bei jedem einzelnen Nähvorgang die Stichzahl mit Hilfe der Recheneinheit errechnet werden. Bei einer Korrektur wird dann die abgespeicherte Soll-Längenangabe entsprechend mit einem Korrekturfaktor multipliziert. In der anderen Variante wird zunächst in einem Vorbereitungslauf nach Eingabe von Stichlängen und Soll-Längenangaben für jeden Nahtlängenabschnitt die Stichzahl ermittelt und abgespeichert. Bei einer Korrektur wird der in mm angegebene Korrekturwert umgesetzt in einen entsprechenden Faktor, und die einzelnen Stichzahlen werden mit diesem Faktor multipliziert.

In einer speziellen Ausgestaltung der Erfindung ist vorgesehen, daß die elektronische Steuerung als Recheneinheit einen Mikroprozessor und einen programmierbaren Festwertspeicher aufweist.

Die vorliegende Erfindung eignet sich besonders für eine Industrienähmaschine, die mit einem einsteckbaren Speicherteil ausgestattet ist, wie es in der oben genannten EP-A-0 148 281 beschrieben ist. Dementsprechend sieht die Erfindung in einer Weiterbildung vor: Einen Speicherteil für die Programmschritte eines zu nähenden Konfektionsartikels ohne die bei unterschiedlicher Konfektionsgrößen unterschiedlichen Nahtlängenabschnitte (z.B. in Form von Stichzahlen) und eine der maximalen Zahl von ausführbaren Programmschritten entsprechende Anzahl von Speichergruppen, die je eine der Anzahl der unterschiedlichen Konfektionsgrößen entsprechende Anzahl von Speichern für die zum Programmschritt gehörenden Nahtlängenabschnitte der einzelnen Konfektionsgrößen enthält, wobei jeweils der einer bestimmten Konfektionsgröße zugeordnete Speicher jeder Speichergruppe bei der Eingabe der Konfektionsgröße mittels einer Tastatur der Eingabevorrichtung ausgewählt wird.

Im folgenden wird ein Ausführungsbeispiel der Erfindung anhand der Zeichnungen näher erläutert: Es zeigen:
- Figur 1: eine schematische Ansicht einer Industrienähmaschine mit einer damit fest verbundenen Steuereinrichtung,
- Figur 2: eine perspektivische Ansicht der Steuereinrichtung, die mit einer Aufnahme für eine Speicherkassette ausgestattet ist, und
- Figur 3: ein Blockschaltbild einer Ausführungsform des elektronischen Teils der Steuereinrichtung.

Fig. 1 zeigt schematisch eine Industrienähmaschine mit einem Nähkopf 1 auf einem Tisch 2. Zur Steuerung des Nähkopfs 1, seines Antriebs und der hier nicht dargestellten Zusatzeinrichtung, wie Fadenabschneider, Etikettvorleger, Stapler und dergleichen, ist eine elektronische Steuereinrichtung in einem Gehäuse 15 vorgesehen, die uber Steuerleitungen 17 mit dem Nähkopf 1 verbunden ist und von einem Halter 16 auf dem Tisch 2 getragen wird.

Fig. 2 zeigt das Gehause 15 der elektronischen Steuereinrichtung in perspektivischer Darstellung. Hier interessiert lediglich die Frontplatte 18 des Gehäuses 15. Auf der Frontplatte 18 befindet sich eine Anzeigevorrichtung 7, die als beispielsweise 32 Zeichen umfassende LCD-Anzeige ausgeführt ist. Außerdem befindet sich auf der Frontplatte eine Tastatur 19, über die die Befehle für die Programmierung und Steuerung eingegeben werden können. Außerdem befindet sich auf der Frontplatte 18 eine Zugangsöffnung 20 für eine Speicherkassette 13. Schießlich ist links auf der Frontplatte 18 eine Zifferntastatur 21 vorgesehen.

Die Kassette 13 besitzt in ihrer zu dem Gehäuse 15 hingewandten Seite mehrere Steckerstifte, die in entsprechende Buchsen im Gehäuse 15 eingesteckt werden können.

Fig. 3 zeigt in Form eines Blockdiagramms den Aufbau des elektronischen Teils der Steuereinrichtung. Die Steuereinrichtung enthält: einen Mikroprozessor 3, ein EPROM 4, einen Schreib/Lese-Speicher 5 (RAM), eine nicht-flüchtigen Schreib/Lese-Speicher 6, der in der Kassette 13 (Fig. 2) enthalten ist, die Anzeigevorrichtung 7, eine insgesamt mit 8 bezeichnete Ansteuervorrichtung für den Nähkopf und die Zusatzgeräte, einen Steuerbus 9, einen Datenbus 10 und einen Adreßbus 11.
Mit den Bussen 9, 10, 11 sind die Tastaturteile 19 und 21 in der aus Fig. 3 ersichtlichen Weise verbunden.

Unten rechts in Fig. 3 sind bei 12 schematisch drei von 25 Steckverbindungen angedeutet, die sich in der inneren Stirnseite der Kassette 13 befinden.

Der nicht-flüchtige Schreib-/Lese-Speicher, im folgenden als NOV-RAM 6 bezeichnet, enthält einen Speicherteil, in welchem die Programmschritte für einen bestimmten Konfektionsartikel ohne die für verschiedene Konfektionsgrößen vorgesehenen unterschiedlichen Stichzahlen oder Soll-Nahtlängen gespeichert sind. Daneben enthält der NOV-RAM 6 mehrere Gruppen von Speichern sowie von Zählern, von denen je einer jedem Speicher zugeordnet ist. Jede Speichergruppe ist einem der Programmschritte zugeordnet. Jeder Speicher einer Gruppe enthält die unterschiedlichen Stichzahlen oder Soll-Nahtlängen der verschiedenen Konfektionsgrößen des betreffenden Artikels.

Zum Nähen eines bestimmten Konfektionsartikels wird diejenige Kassette 13, in deren NOV-RAM 6 das zugehörige Nähprogramm gespeichert ist, in die Kassettenaufnahme 20 eingesteckt. Die Auswahl der Speicher, in denen die Stichzahlen oder Soll-Nahtlängen zu der von diesem Artikel zu nähenden Konfektionsgröße gespeichert sind, wird durch die Eingabe der Konfektionsgröße mit Hilfe der Tastatur 19 ausgewählt. Damit werden während des Programmablaufs nur die zu dieser Konfektionsgröße gehörenden Stichzahlen oder Soll-Nahtlängen aus den Speichern abgefragt. Mit Hilfe der Zähler werden die entsprechenden Stichzahlen gezählt, um bei Übereinstimmung mit der vorgespeicherten Stichzahl eine bestimmte Funktion auszulösen.

Beim Übergang zu einer anderen Konfektionsgröße desselben Artikels braucht lediglich vor Beginn des ersten Programmschritts mittels der Tastatur 19 oder 21 die neue Konfektionsgröße eingegeben zu werden.

Man kann die Programmierung des NOV-RAM 6 mit Hilfe der Tastaturen 19 und 21 vornehmen, wenn die Kassette 13 in die Aufnahmeöffnung eingesteckt ist. Man kann aber auch ein spezielles, hier nicht dargestelltes Programmiergerät zu diesem Zweck verwenden. Bezüglich der Einzelheiten dieser externen Programmierung wird auf die bereits oben genannte EP-A-0 148 281 verwiesen.

Die Eingabe der für die Funktionssteuerung und Funktionsauslösung benötigen Nahtlängenabschnitte erfolgt im Gegensatz zu der genannten EP-A nicht mittels Stichzahleingabe, sondern es wird eine Stichlänge in Verbindung mit den Soll-Längenangaben für die einzelnen Nahtlangenabschnitte eingeben. Möglich ist es auch, unterschiedliche Stichlängen für verschiedene Abschnitte einzugeben.

Diese Eingabe von Stichlangen und Soll-Längenangaben für die einzelnen Nahtlangenabschnitte erfolgt über die Tastatur 21, bei der es sich um eine Zifferntastatur handelt. Die eingegebenen Zahlenwerte werden in dem RAM 5 zwischengespeichert, und der Mikroprozessor 3 errechnet aus diesen Angaben die für jeden Nahtlängenabschnitt zur Steuerung benötigen Stichzahlen, indem die einzelnen Soll-Längenangaben durch die dazugehörige Stichlange dividiert werden. Die sich daraus ergebenden Stichzahlen werden für je weils einen Nahtlangenabschnitt in dem NOV-RAM 6 abgespeichert. Nachdem samtliche Werte gespeichert sind, kann mit dem Nahbetrieb begonnen werden. Die Stichzahlen können auch laufend während dem Nähbetrieb (on-line) errechnet werden.

Bei einer Einrichtung einer neuen Serie müssen in aller Regel die Stichzahlen korrigiert werden, da sich aufgrund von Änderungen in der Mechanik oder aus anderen Gründen die Ist-Werte für die Längenmessungen geändert haben. Hierzu wird mit Hilfe der Tastaturen 19 und 21 eine Korrektur vorgenommen, dergestalt, daß zusätzlich mit den Korrekturbefehlen eine Korrekturlänge in mm angegeben wird. Aus diesem Korrekturwert berechnet der Mikroprozessor 3 einen Korrekturfaktor, und mit diesem Korrekturfaktor werden sämtliche Stichzahlen für die einzelnen Nahtlängenabschnitte multipliziert (oder dividiert).

Nachdem die einzelnen Stichzahlen korrigiert worden sind, kann mit dem Nähbetrieb wieder begonnen werden.

Bei dem oben beschriebenen Ausführungsbeispiel wurden nach der Eingabe von Stichlängen und Soll-Längenangaben für die einzelnen Nahtlängenabschnitte die Stichzahlen für die einzelnen Abschnitte errechnet und abgespeichert, um direkt abgerufen werden zu können. In einer abgewandelten Ausführungsform ist es ebenfalls möglich, nicht die berechneten Stichzahlen in dem NOV-RAM 6 zu speichern, sondern direkt die Längenangaben in mm oder einer anderen Längeneinheit. Während des Nähbetriebs können diese Angaben dann in Stichzahlen umgerechnet werden, wobei jeweils eine Division der einzelnen Soll-Längenangabe durch die dazugehörige Stichlänge erfolgt. Bei einer Korrektur werden dann die gespeicherten Soll-Längenangaben additiv oder multiplikativ mit dem eingegebenen Korrekturwert korrigiert. Der anschließende Ablauf beim Berechnen der einzelnen Stichzahlen ist der gleiche, wie er oben beschrieben wurde.

## Patentansprüche

1. Industrienähmaschine mit einer elektronischen Steuereinrichtung, die abhängig von der laufend produzierten Nahtlänge eine von verschiedenen Funktionen auslöst und steuert, wobei jeweils ein Nahtlängenabschnitt definiert ist durch das Produkt aus Stichlänge und Stichzahl, wozu die Steuereinrichtung dazu ausgebildet ist, vorgegebene Stichlängen und Stichzahlen für die Funktionssteuerung zu verarbeiten, und mit einer Eingabevorrichtung, dadurch gekennzeichnet, daß die Eingabevorrichtung für die Eingabe von Stichlängen und Soll- und Korrekturwerten ausgebildet ist, die für den jeweiligen Längenabschnitt eingegeben werden, und daß die Steuereinrichtung (15) außerdem eine Dividier-Recheneinrichtung (3,4,5) enthält, die die Werte der Stichlängen und der Soll- bzw. Korrekturwerte empfängt und die Soll-Längenangaben durch die Stichlänge dividiert.

2. Industrienähmaschine nach Anspruch 1, dadurch gekennzeichnet, daß die Steuerung als Recheneinheit einen Mikroprozessor (3) und einen programmierbaren Festspeicher (4) aufweist.

3. Industrienähmaschine nach Anspruch 1 oder 2,
gekennzeichnet durch
eine Speichervorrichtung (6), welche aufweist:
einen Speicherteil für die Programmschritte eines zu nähenden Konfektionsartikels ohne die bei unterschiedlichen Konfektionsgrößen unterschiedlichen Nählängenabschnitte und eine der maximalen Zahl von ausführbaren Programmschritten entsprechende Anzahl von Speichergruppen, die je eine der Anzahl der unterschiedlichen Konfektionsgrößen entsprechende Anzahl von Speichern für die zum Programmschritt gehörenden Nahtlängenabschnitte der einzelnen Konfektionsgrößen enthält, wobei jeweils der einer bestimmten Konfektionsgröße zugeordnete Speicher jeder Speichergruppe bei der Eingabe der Konfektionsgröße mittels einer Tastatur der Eingabevorrichtung ausgewählt wird.

## Claims

1. Industrial sewing machine with an electronic control device which independently of the continuously produced seam length initiates and controls one of various functions, in which in each case a seam length section is defined by the product of stitch length and stitch number, for which the control device is constructed so as to process given stitch lengths and stitch numbers for the functional control, and with an input device, characterised in that the input device is constructed for the input of stitch lengths and nominal and correction values, which are fed in for the respective length section, and that the control device (15) additionally contains a dividing-calculating device (3, 4, 5) which receives the values of the stitch lengths and of the nominal or respectively correction values and divides the nominal length data by the stitch length.

2. Industrial sewing machine according to Claim 1, characterised in that the control has as calculating unit a microprocessor (3) and a programmable read-only memory (4).

3. Industrial sewing machine according to Claim 1 or 2, characterised by a memory device (6) which has:
a memory section for the program steps of a ready-made clothing article which is to be sewn without the sewing length sections which are different in different ready-made clothing sizes and a number of memory groups corresponding to the maximum number of program steps which are able to be performed, which contains in each case a number of memories corresponding to the number of different ready-made clothing sizes for the seam length sections of the individual ready-made clothing sizes belonging to the program step, in which in each case the memory of each memory group associated with a particular ready-made clothing size is selected on the input of the ready-made clothing size by means of a keyboard of the input device.

## Revendications

1. Machine à coudre industrielle comportant un dispositif de commande électronique qui, suivant la longueur de couture réalisée en continu, déclenche et commande une fonction parmi d'autres, étant précisé qu'une section de longueur de couture est définie par le produit de la longueur et du nombre des points et que le dispositif de commande est conçu à cet effet pour traiter pour la commande de fonctions des longueurs et des nombres de points prédéfinis, et comportant un dispositif d'entrée, caractérisée en ce que le dispositif d'entrée est conçu pour l'entrée de longueurs de points et de valeurs de consigne et de correction qui sont entrées pour la section de longueur correspondante, et en ce que le dispositif de commande (15) contient également un dispositif de calcul diviseur (3, 4, 5) qui reçoit les valeurs des longueurs de points et les valeurs de consigne ou de correction et divise les indications de longueur de consigne par la longueur des points.

2. Machine à coudre industrielle selon la revendication 1, caractérisée en ce que la commande comporte comme unité de calcul un microprocesseur (3) et une mémoire morte programmable (4).

3. Machine à coudre industrielle selon les revendications 1 ou 2, caractérisée par un dispositif de mémoire (6) qui comporte : un élément de mémoire pour les phases de programme d'un article de confection à coudre sans les différentes sections de longueur de couture, dans le cas de tailles de confection différentes, et un nombre de groupes de mémoires correspondant au nombre maximum de phases de programme pouvant être exécutées, lesquels groupes de mémoires contiennent chacun un nombre de mémoires correspondant au nombre de tailles de confection différentes, pour les sections de longueur de couture de ces tailles faisant partie de la phase de programme, étant précisé qu'à chaque fois, la mémoire de chaque groupe qui est associée à une taille de confection définie est sélectionnée lors de l'entrée de la taille de confection à l'aide d'un clavier du dispositif d'entrée.
